# EUROPÄISCHE PATENTANMELDUNG

(11) **EP 0 099 496 A2**
(43) Veröffentlichungstag der Anmeldung: **01.02.1984**
(21) Anmeldenummer: 83106375.5
(22) Anmeldetag: 30.06.1983
(51) Int. Cl.: B41K 1/12

(54) **Handdrucker zum Drucken von Schriftzeichen**

(30) Priorität: 22.07.1982 DE 3227362
(71) Anmelder: KREUZER WERKE GMBH, D-5300 Bonn Duisdorf (DE)
(72) Erfinder: Kreuzer, Erwin, D-5300 Bonn 1 (DE)
(74) Vertreter: LOUIS, PÖHLAU, LOHRENTZ & SEGETH

(57) **Zusammenfassung**

Ein Handdrucker zum Drucken von Schriftzeichen unmittelbar auf eine zu bedruckende Fläche, wie Papier, Karton oder dgl., der eine auf die zu bedruckende Fläche aufsetzbare Stützplatte (2) aufweist, über der eine Stempelscheibe (6) mit den Schriftzeichen entsprechenden Dauerstempel-Lettern (64) verdrehbar angeordnet ist. Durch ein über einer Druckstellung angeordnetes Betätigungselement (12, 13) kann eine in der Druckstellung befindliche Stempelletter (64) auf die zu bedruckende Fläche angedrückt werden, so daß ein Schriftzeichen abgebildet wird. Dadurch ist es möglich, beliebigen Text fortlaufend zu drucken (Figur 1).

## Beschreibung

Die Erfindung betrifft einen Handdrucker zum Drucken von Schriftzeichen auf eine zu bedruckende Fläche wie Papier, Karton und sonstigem Material, auf das mittels Stempelfarbe Druckzeichen aufgebracht werden können.

Es sind Hand-Prägedrucker bekannt, mittels denen durch eine Wählscheibe einstellbare Schriftzeichen auf ein fortlaufendes Band hintereinander geprägt werden können, so daß der mit den Schriftzeichen versehene Teil des Bandes nach seinem Abtrennen auf eine zu beschriftende Fläche aufgeklebt werden kann.

Der Erfindung liegt die Aufgabe zugrunde, einen Handdrucker zu schaffen, mit dem nach Art eines Stempel beliebige Schriftzeichen, z.B. Text, unmittelbar auf eine Fläche gedruckt werden können, so daß der Eindruck eines gedruckten Schriftstückes oder dgl. entsteht.

Nach der Erfindung wird hierzu ein Handdrucker vorgeschlagen, der gekennzeichnet ist durch eine auf die zu bedruckende Fläche aufsetzbare Stützplatte, über der eine Dauerstempel-Lettern tragende Stempelscheibe verstellbar gelagert ist, und durch ein über der Stempelscheibe angeordnetes, manuell betätigbares Betätigungselement zum Andrücken einer durch Verstellung der Stempelscheibe in eine Druckstellung eingestellten Stempelletter an die zu bedruckende Fläche.

Die Stempelscheibe trägt eine bestimmte Anzahl gewünschter Dauerstempel-Lettern, z.B. das Alphabet, und ist so einstellbar, daß jeweils eine beliebige der Lettern in der Druckstellung unter dem Betätigungselement angeordner.ist. Durch die Betätigung wird die Letter an die zu bedruckende Fläche angedrückt und ein Schriftzeichen erzeugt, wobei durch die Stützplatte Gewähr dafür gegeben ist, daß die Letter die richtige Stellung gegenüber der zu bedruckenden Fläche einnimmt und folglich eine einwandfreie Wiedergabe gewährleistet.

_{Z}weckmässigerweise ist die Stempelscheibe auf der Stützplatte um eine senkrecht zur Stützplatte stehende Achse drehbar gelagert und in einem Gehäuse aufgenommen, welches das Betätigungselement trägt. An dem Gehäuse kann der Handdrucker ergriffen werden, wobei zweckmässigerweise das Betätigungselement so gelegt ist, daß es leicht durch einen Finger betätigt werden kann.

Nach einer anderen Weiterbildung erstreckt sich die Stempelscheibe über die Stützplatte radial hinaus und weist eine die Druckstellung definierende Öffnung auf, über der das Betätigungselement angeordnet ist. Auf diese Weise sind die Stempellettern der Stempelscheibe einerseits vor Beschädigungen geschützt, da sie über der Stützplatte und ggf. innerhalb des Gehäuses liegen und nur die für den Druck benötigte Letter über der erwähnten Öffnung in der Druckstellung sich befindet. Bei dieser Ausführung ist es andererseitsmöglich, im Bereich der öffnung einen Anschlag für die Stempelscheibe vorzusehen, so daß diese beim Andrücken der in Druckstellung befindlichen Stempelletter an die zu bedruckende Fläche über ein bestimmtes Ausmaß nicht vom Betätigungselement heruntergedrückt werden kann und bei allen Schriftzeichen ein gleichmässiger Andruck und damit ein einheitliches Schriftbild gewährleistet ist.

Vorteilhafterweise ist die Stempelscheibe durch radiale Schlitze in eine der Anzahl vorhandener Schriftzeichen entsprechende Anzahl von radialen Fingern unterteilt, wobei jeweils an Ende eines Fingers eine Stempelletter sitzt. Die radialen Finger sind entweder an ihrem inneren Ende an der Stempelscheibe schwenkbar befestigt und durch Federwirkung in der inaktiven Position gehalten. Vorteilhafter ist es jedoch, für die Stempelscheibe ein biegeelastisches Material, z.B. Kunststoff, zu wählen, . )so daß die die Stempellettern tragenden Finger aufgrund ihrer eigenen Elastizität einerseits durch das Betätigungselement ausgebogen werden können, andererseits aber nach Freigabe des Betätigungselementes wieder in ihre inaktive Stellung zurückkehren.

Weitere Vorteile und Merkmale der vorliegenden Erfindung ergeben sich aus der nachfolgenden Beschreibung eines bevorzugten Ausführungsbeispiels anhand der beiliegenden Zeichnungen sowie aus weiteren Unteransprüchen. In den Zeichnungen zeigen:
Fig. 1 einen Querschnitt längs der Linie I-I in Fig. 3 durch einen Handdrucker nach der Erfindung;
Fig. 2 eine Seitenansicht in Richtung des Pieiles II-II in Fig. 3, und
Fig. 3 eine Draufsicht auf den Handdrucker nach den Fig. 1 und 2.

Der in den Figuren 1 bis 3 dargestellte Handdrucker weist ein Gehäuse 1 aus Kunststoff, z:B. Polystyrol, auf, das eine im wesentlichen quadratische Form besitzt (Fig. 3), und an seinem unteren Ende durch einen Boden 2 abgeschlossen ist, der zugleich eine Stützplatte bildet. Die Stützplatte 2, die zweckmässigerweise aus demselben Kunststoff wie das Gehäuse 1 besteht, ist in einen randseitigen Falz des Gehäuses 1 eingefügt und fest mit diesem verbunden. Im Zentrum der Stützplatte 2 ist ein Lageransatz 3 mit senkrecht zur Stützplatte 2 verlaufender Lagerachse einstückig ausgebildet, der eine Stützschulter 4 aufweist. Auf dieser stützt sich die Lagernabe 5 einer Stempelscheibe 6 ab, die nachfolgend noch näher erläutert wird. Die Lagernabe 5 erstreckt sich nach oben durch eine öffnung 7 des Gehäuses 1 hindurch und parallel zu einem Kragen 8, der die öffnung 7 nach oben fortsetzt und über die Oberseite des Gehäuses 1 hinausragt (vgl. Fig. 1). Auf ihrer Außenseite wird dieser nach oben ragende Teil der Lagernabe 5 von einer Lagerhülse 9 einer Wählscheibe 1₀ übergriffen, die den durch das Spiel zwischen der Lagernabe 5 und dem Kragen 8 gebildeten Ringspalt ausfüllt und auf diese Weise für die Lagerung des oberen Teils der Lagernabe 5 im Gehäuse 1 sorgt. Am unteren Ende der Lagerhülse 9 ist ein Bund 11 ausgebildet, der den Rand der Öffnung 7 hintergreift. Lagerhülse 9 und Wählscheibe 1o sind einstückig aus einem elastisch verformbaren Kunststoff gefertigt, so daß die Verbindung zwischen der Wählscheibe 1o und dem Gehäuse einfach dadurch hergestellt werden kann, daß die Lagerhülse 9 in den Ringspalt zwischen der Lagernabe 5 und dem Kragen 8 eingedrückt wird, bis der Bund 11 einschnappt. Infolge der daraus resultierenden Pressung der Lagerhülse 9 an die Lagernabe 5 kommt eine feste Verbindung zwischen diesen beiden Teilen zustande, so daß durch ein Verdrehen der Wählscheibe 1o auch die Stempelscheibe 6 mitgenommen wird. Durch eine Verklebung der Lagerhülse 9 mit der Lagernabe 5 kann die Verbindung noch verbessert werden.

Die Stempelscheibe 6 besitzt einen kappenförmigen Mittelteil 61, der eine konisch nach unten sich erweiternde Außenfläche aufweist (vgl. Fig. 1) und von dessen unterem Rand aus sich eine Vielzahl einzelner Finger 62 nach außen erstrecken. Die Finger 62 steigen geringfügig an, so daß ihre Gesamtheit leine konische Fläche bildet, die von - nicht gezeigten - radialen Schlitzen zwischen den Fingern 62 durchsetzt ist. Am Ende der Finger 62 sind Hülsen 63 ausgebildet, die sich nach oben verjüngen und in denen jeweils eine Stempelletter 64 aus einem mit Druckfarbe gefüllten.. mikroporösen Material befestigt ist. Mikroporöses Material dieser Art ist für Dauerstempel bekannt; es erlaubt die Erzeugung von mindestens 1.ooo Schriftzeichen ohne Nachfüllen. Die Stempelscheibe 6 besteht einschließlich ihrer Lagernabe 5 aus einem elastisch verbiegbaren Kunststoff, z.B. Polyamid.

In dem Gehäuse 1 ist über einer öffnung 21 der Stützplatte 2 ein Betätigungselement 12 in Form eines Druckknopfes nit Druckstift 13 gelagert. Der Druckstift 13 ist in einer Bohrung einer Federabstützung 14 für eine Druckfeder 15 verschiebbar geführt. Der Druckknopf 12 ist mit einem an seinem unteren Rand vorgesehenen Bund federnd in die ihn aufnehmende Öffnung des Gehäuses eingeschnappt und gegen die Wirkung der Druckfeder 15 nach unten verschiebbar.

Die Wählscheibe 1o hat die Form einer Kappe mit einer sich daran anschließenden seitlichen Ringfläche 1o1, auf der die Schriftzeichen wiedergegeben sind, die den Stempellettern 64 entsprechen. An der Oberseite des Gehäuses 1 ist eine Markierung 16 angebracht, auf die die Schriftzeichen ausgerichtet werden können. Die Reihenfolge der Schriftzeichen auf der Fläche 1₀1 entspricht derjenigen der Stempellettern 64, ist jedoch wegen der 9o°-Versetzung zwischen dem Betätigungselement 12 und der Markierung 16 bezüglich dem Mittelpunkt des Gehäuses 1 ebenfalls um 90° versetzt.

Die Stützplatte 2 weist an ihrer Oberseite einen radial innerhalb der Hülsen 63 verlaufenden, konzentrisch zum Lageransatz 3 angeordneten Ring 22 auf, der im Bereich der öffnung 21 eine örtliche Absenkung 23 besitzt. Weiterhin ist in einer Schwalbenschwanznut 24 der Stützplatte 2 ein Lineal 25 ausziehbar geführt, dessen dem Betätigungselement 12 zugewendeter Rand eine Teilung 26 trägt. Der gegenseitige Abstand der Teilungsstriche ist auf die Grösse der Stempellettern 64 abgestimmt, so daß hierdurch beim aufeinanderfolgenden Drucken ein gleichmässiger Abstand der Schriftzeichen eingehalten werden kann.

Die Handhabungsweise des erfindungsgemässen Handdruckers ist folgende:
Der Handdrucker wird auf die Stelle der zu bedruckenden Fläche, beispielsweise auf den Umschlag eines Briefkuverts oder eines Paketes, mit der Stützplatte 2 aufgesetzt. Anschließend wird durch Drehen an der Wählscheibe 1o eines der auf der Fläche 1o befindlichen Schriftzeichen auf die Markierung 16 ausgerichtet. Der mit der Teilung 26 versehene Rand des ausgezogenen Lineals 25 gibt die unteren Begrenzung der zu druckenden Schriftzeichen an. Durch Fingerdruck auf das Betätigungselement 12 kann nunmehr der über der öffnung 21 befindliche Finger 62 der Stempelscheibe 6 nach unten bis zum Anschlag an die Absenkung 23 gedrückt werden. Hierdurch kommt die entsprechende Letter 64 mit der zu bedruckenden Fläche in Kontakt und druckt das gewünschte Schriftzeichen. Nach Weiterrutschen des Handdruckers um einen Teilungsabstand der Teilung 26 und ggf. nach erneutem Einstellen eines gewünschten Schriftzeichens kann der nächste Druckvorgang erfolgen.

Im Rahmen der Erfindung können von dem gezeigten Ausführungsbeispiel eine'Reihe von Modifikationen vorgenommen werden. So ist es z.B. möglich, die Stempelscheibe 6 nicht mit Fingern zu versehen, sondern so dünn zu halten, daß die Stempelscheibe örtlich bis zum Andruck an die zu bedruckende Fläche verformt werden kann. Auch ist es denkbar, sie verbiegbar so zu lagern, daß aufgrund der nachgiebigen Lagerung ihre Auslenkung bis zum Andruck möglich ist. Weiterhin kann nach dem Verbrauch der Stempelfarbe in den Stempellettern 64 die Stützplatte 2 von dem Gehäuse 1 gelöst werden, so daß die Stempelscheibe 6 insgesamt gegen eine neue Stempelscheibe ausgetauscht werden kann.

## Patentansprüche

1.Handdrucker zum Drucken von Schriftzeichen auf eine zu bedruckende Fläche, wie Papier oder dgl., gekennzeichnet durch eine auf die zu bedruckende Fläche aufsetzbare Stützplatte (2), über der eine Dauerstempel-Lettern (64) tragende Stempelscheibe (6) verstellbar gelagert ist, und durch ein über der Stempelscheibe (6) angeordnetes, manuell betätigbares Betätigungselement (12, 13) zum Andrücken einer durch Verstellung der Stempelscheibe (6) in eine Druckstellung eingestellten Stempelletter (64) an die zu bedruckende Fläche.

2.Handdrucker nach Anspruch 1, dadurch gekennzeichnet, daß die Stempelscheibe (6) auf der Stützplatte (2) um eine senkrecht zur Stützplatte (2) stehende Achse drehbar gelagert und in einem Gehäuse (1) aufgenommen ist, welches das Betätigungselement (12, 13) trägt.

3.Handdrucker nach Anspruch 2, dadurch gekennzeichnet, daß die Stützplatte (2) sich radial über die Stempelscheibe (6) hinauserstreckt und eine die Druckstellung definierende öffnung (21) aufweist, über der das Betätigungselement (12, 13) angeordnet ist.

4. Handdrucker nach einem der Ansprüche 1 bis 3, dadurch gekennzeichnet, daß die Stempelscheibe (6) mit einer Wählscheibe (₁₀) verbunden und durch diese verstellbar ist.

5. Handdrucker nach einem der Ansprüche 1 bis 4, dadurch gekenn-5 zeichnet, daß die Stempelscheibe (6) durch radiale Schlitze in eine der Anzahl von Stempellettern (64) entsprechende Anzahl von Fingern (62) unterteilt ist, an denen die Stempellettern (64) befestigt sind, und daß die Finger (62) einzeln gegen Federwirkung in Richtung auf die zu bedruckende Fläche 10-biegbar oder verschwenkbar sind.

6. Handdrucker nach Anspruch 5, dadurch gekennzeichnet, daß das Betätigungselement ein gegen Federwirkung eindrückbarer, auf einen der Finger (62) wirkender Druckstift (12, 13) . ist.

1₅ 7.Handdrucker nach einem der Ansprüche 3 bis 6, dadurch gekennzeichnet, daß im Bereich der öffnung (21) ein Begrenzungsanschlag (23) für die Andrückbewegung der in Druckstellung befindlichen Stempelletter (64) vorgesehen ist.

8. Handdrucker nach einem der Ansprüche 1 bis 7, dadurch gekenn- ₂₀ zeichnet, daß die Stempelscheibe (6) an ihrem Rand Hülsen (63) zur Aufnahme eines jeweils die Stempellettern (64) bildenden mikroporösen Stempelmaterials trägt.

9. Handdrucker nach Anspruch 8, dadurch gekennzeichnet, daß die Hülsen (63) mit ihrer Längsachse angenähert senkrecht zur ₂₅ Drehebene der Stempelscheibe (6) stehen und sich in einer Richtung von der Stützplatte (2) weg verjüngen.

1₀. Handdrucker nach einem der Ansprüche 1 bis 9, dadurch gekennzeichnet, daß die Stempelscheibe (6) im Querschnitt abgesetzt ist und einen kappenartigen Mittelteil (61) und einen an den der Stützplatte zugewendeten Rand des Mittelteils (61) anschließenden, sich von der Stützplatte (2) weg erstreckenden konischen Außenteil bildet.

11. Handdrucker nach einem der Ansprüche 1 bis 1₀, dadurch 5 gekennzeichnet, daß an der Stützplatte (2) ein der Druckstellung der Stempellettern (64) zugeordnetes, über die Stützplatte (2) seitlich hinausragendes Lineal (25) befestigt ist.

12. Handdrucker nach Anspruch 11, dadurch gekennzeichnet, daß 10 das Lineal (25) in einer Führung (24) der Stützplatte (2) ausziehbar angeordnet ist.
